# FASCICULE DE BREVET EUROPEEN

(11) **EP 2 795 648 B1**
(45) Date de publication et mention de la délivrance du brevet: **07.10.2015**
(21) Numéro de dépôt: 12809822.5
(22) Date de dépôt: 21.12.2012
(51) Int. Cl.: H01H 33/04, H01H 33/08, H01H 9/30, H01H 33/662

(54) **DISPOSITIF DE PROTECTION CONTRE LES PARTICULES ENGENDREES PAR UN ARC ELECTRIQUE DE COMMUTATION**
VORRICHTUNG ZUM SCHUTZ VOR PARTIKELN EINES ELEKTRISCHEN LICHTBOGENS
DEVICE FOR PROTECTION AGAINST PARTICLES GENERATED BY AN ELECTRIC SWITCHING ARC

(30) Priorité: 21.12.2011 FR 1162190
(43) Date de publication de la demande: 29.10.2014
(73) Titulaire: ALSTOM Technology Ltd, 5400 Baden (CH)
(72) Inventeur: RODRIGUES, Didier, F-38200 Serpaize (FR); FRIGIERE, Denis, F-69150 Decines (FR); WILLIEME, Jean Marc, F-69350 La Mulatiere (FR); JACQUIER, Frank, F-69780 Mions (FR)
(74) Mandataire: Brevalex
(86) Numéro de dépôt international: PCT/EP2012/076712
(87) Numéro de publication internationale: WO 2013/093033

(56) Documents cités:
- EP-A2- 1 005 058
- US-A- 3 984 651

## Description

### DOMAINE TECHNIQUE

L'invention se rapporte à un dispositif de protection contre les particules engendrées par un arc électrique de commutation. Un tel dispositif convient particulièrement aux appareillages électriques haute tension (HT) et moyenne tension (MT), notamment les disjoncteurs HT, les disjoncteurs MT et les disjoncteurs de générateurs.

### ÉTAT DE LA TECHNIQUE ANTÉRIEURE

Dans la majorité des disjoncteurs, il existe un circuit électrique principal destiné au passage du courant électrique lorsque le disjoncteur est en position fermée et un circuit électrique secondaire destiné à la fonction coupure du courant lorsque l'on veut placer le disjoncteur en position ouverte.

La figure 1 est une vue en coupe longitudinale d'un disjoncteur divulgué dans le document EP-A-0 982 748 (correspondant au brevet US 6 211478) et montrant un circuit électrique principal et un circuit électrique secondaire. Sur cette figure, on reconnaît un boîtier 1 de disjoncteur présentant un axe longitudinal 2, constitué d'une partie supérieure métallique 3, d'une partie inférieure métallique 4 et d'une partie centrale 5 en matériau électriquement isolant reliant les parties 3 et 4.

Le circuit électrique principal comprend les parties métalliques supérieure 3 et inférieure 4 et des éléments métalliques intermédiaires : le contact 6 fixé à la partie supérieure 3, le contact 7 solidaire de la partie inférieure 4 et le contact mobile 8 constitué d'une succession de doigts et qui peut être déplacé pour assurer la liaison entre les contacts fixes 6 et 7 (comme montré sur la partie de la figure à gauche de l'axe 2) ou pour ne pas assurer la liaison entre les contacts fixes 6 et 7 (comme montré sur la partie de la figure à droite de l'axe 2).

Le circuit électrique secondaire comprend une broche de contact 14 apte à être déplacée d'une position haute (voir la partie gauche de la figure) à une position basse (voir la partie droite de la figure) par l'intermédiaire d'un organe de commande. La broche de contact 14 coulisse selon l'axe longitudinal 2 en étant guidée par une glissière 13. En position haute, la broche de contact 14 est en liaison électrique avec la partie supérieure 3 du boîtier par l'intermédiaire de la cloison horizontale 9 de la partie 3 équipée en son centre du contact à tulipes 11. En position basse, la broche de contact 14 n'est plus en liaison électrique avec la partie supérieure 3 du boîtier 1.

La figure 1 montre aussi un agencement 10 pour l'arc de commutation dont le volume 18 est limité par la cloison 9, le contact à tulipes 11, la paroi circulaire 20 en matériau éclectiquement isolant, la cloison 15 solidaire de la partie 4 et équipée en son centre de la buse 12.

La figure 1 montre encore une chambre d'arc 16, un arc électrique 17, une fente circulaire de souffle 19, des cylindres de souffle 21, des pistons de souffle 22, des canaux de souffle 23 et des clapets anti-retour 24.

Durant l'opération d'ouverture du disjoncteur, les contacts principaux (le contact mobile 8 et les contacts fixes 6 et 7) se séparent d'abord et le courant électrique qui passait par ces contacts commute sur le circuit secondaire. Cette commutation donne naissance à un arc entre les contacts fixes et le contact mobile. Cet arc rejette des étincelles qui perturbent la tenue diélectrique de l'appareillage. Pour pallier cet inconvénient, le document EP-A-0 982 748 préconise l'utilisation de matériaux résistant à l'érosion électrique. Cependant, si la quantité d'étincelles alors émises est plus faible, elle reste malgré tout critique pour la tenue diélectrique de l'appareillage.

Le document US3984651 décrit un dispositif selon le préambule de la revendication 1.

### EXPOSÉ DE L'INVENTION

L'objet de la présente invention est de fournir un dispositif de protection permettant de limiter l'impact du phénomène d'arc électrique, de façon à augmenter la tenue diélectrique entrée/sortie de l'appareil, équipé de ce dispositif de protection en régime transitoire comme en régime permanent.

Un premier objet de l'invention consiste en dispositif de protection contre les particules engendrées par un arc électrique lorsqu'une première pièce électriquement conductrice et une deuxième pièce électriquement conductrice d'un ensemble de connexion électrique sont séparées l'une de l'autre, la première pièce électriquement conductrice et la deuxième pièce électriquement conductrice possédant chacune une surface de contact de forme cylindrique et la séparation de la première et de la deuxième pièce se faisant par glissement relatif de l'une des surfaces de contact sur l'autre surface de contact, le dispositif de protection comprenant un élément de protection disposé à proximité de l'endroit de la séparation de la première pièce et de la deuxième pièce et en regard de l'une des faces de contact pour faire écran auxdites particules, l'élément de protection étant de forme cylindrique et situé à l'extérieur des formes cylindriques de la première et de la deuxième pièce, caractérisé en ce que le dispositif comprend un autre élément de protection de forme cylindrique situé à l'intérieur des formes cylindriques de la première et de la deuxième pièce.

L'élément de protection ou l'autre élément de protection peuvent alors être métalliques ou métallisés.

L'élément de protection ou l'autre élément de protection peuvent être en matériau électriquement isolant.

Le dispositif de protection peut comprendre un élément de protection supplémentaire en forme d'anneau ou en secteur d'anneau, situé à l'intérieur des formes cylindriques de la première et de la deuxième pièce, sensiblement perpendiculairement à une direction de glissement des surfaces de contact entre elles et faisant face à une surface de contact découverte par le glissement des surfaces de contact entre elles. Cet élément de protection supplémentaire peut être en matériau électriquement isolant.

Un deuxième objet de l'invention consiste en un disjoncteur comprenant un circuit électrique principal destiné au passage du courant électrique lorsque le disjoncteur est en position fermée et un circuit électrique secondaire destiné à la fonction coupure du courant pour placer le disjoncteur en position ouverte, le circuit électrique principal comprenant un ensemble de connexion électrique équipé d'un dispositif de protection contre les particules engendrées par un arc électrique tel que défini ci-dessus.

### BRÈVE DESCRIPTION DES DESSINS

L'invention sera mieux comprise et d'autres avantages et particularités apparaîtront à la lecture de la description qui va suivre, donnée à titre d'exemple non limitatif, accompagnée des figures annexées parmi lesquelles :
- la figure 1 est une vue en coupe longitudinale d'un disjoncteur selon l'art connu,
- la figure 2 est un schéma explicatif du fonctionnement du dispositif de protection contre les particules engendrées par un arc électrique de commutation selon l'invention.

### EXPOSÉ DÉTAILLÉ DE MODES DE RÉALISATION PARTICULIERS

L'invention trouve une application particulièrement intéressante dans le domaine des disjoncteurs qui possèdent un circuit principal pour le passage du courant permanent et un circuit secondaire pour la coupure de courant. L'invention permet dans ce cas de traiter le problème de la commutation entre le circuit principal et le circuit secondaire.

La figure 2 est un schéma explicatif du fonctionnement du dispositif de protection contre les particules engendrées par un arc électrique de commutation selon l'invention.

Sur cette figure, on a représenté deux pièces élémentaires faisant partie d'un ensemble de connexion électrique : une première pièce électriquement conductrice 31 (en général, il s'agit d'un doigt de contact) et une deuxième pièce électriquement conductrice 32. Les pièces 31 et 32 peuvent être réalisées totalement ou en partie ou pas du tout avec des matériaux particulièrement résistants à l'érosion électrique. Sur la figure 2, les extrémités 33 et 34 des pièces 31 et 32 destinées à être mises en contact sont pourvues d'un matériau particulièrement résistant à l'érosion électrique.

Dans le cas d'un disjoncteur présentant un circuit électrique principal et un circuit électrique secondaire, l'ouverture du circuit principal est réalisée par le mouvement relatif de la pièce 32. Lors de la séparation des pièces 31 et 32, un arc de commutation s'établit comme indiqué sur la figure 2 où la séparation est figurée par la flèche située à droite de la figure.

La figure 2 montre également un dispositif de protection contre les particules engendrées par l'arc électrique formé entre les extrémités des pièces 31 et 32. Dans cet exemple de réalisation, le dispositif de protection comprend trois éléments de protection : les éléments 43, 44 et 45.

Les éléments 43, 44 et 45 sont disposés de manière à piéger les particules émises par l'arc de commutation comme le montrent les flèches incurvées sur la figure 2.

L'élément 44 n'est pas toujours indispensable. Il peut être omis si la configuration du disjoncteur le permet.

L'élément 43 est un pare-étincelles, c'est-à-dire un écran qui retient les particules émises. Cet élément peut également assurer la fonction de pare-effluve et permettre d'améliorer la distribution du champ électrique régnant à l'intérieur du disjoncteur. Dans le cas d'une utilisation en tant que pare-effluve, l'élément 43 doit être métallique ou métallisé.

Les éléments 44 et 45 sont très proches des pièces 31 et 32 en mouvement relatif et sont, pour cette raison, réalisés en matériau électriquement isolant.

Les éléments 43 et 45 peuvent être réalisés en une seule pièce si cette pièce est en matériau isolant. Cette pièce peut être métallisée sur le côté désigné par des croix sur la figure 2, et la métallisation peut être mise au potentiel de la pièce 31.

Le dispositif de protection selon l'invention permet d'empêcher les particules engendrées par l'arc électrique de pénétrer dans la zone A qui est une zone très contrainte diélectriquement.

L'efficacité procurée par le dispositif de protection selon l'invention est optimale si la pièce conductrice 32 (c'est-à-dire la pièce conductrice qui dans cet exemple est la pièce mobile), ou du moins son extrémité 34, reste sous l'élément 45 jusqu'à l'extinction de l'arc de commutation.

Les éléments 43, 44 et 45 sont par exemple fixés à une partie fixe du disjoncteur par des moyens à la disposition de l'homme de métier. Dans le cas d'un disjoncteur du type représenté partiellement à la figure 1, les éléments 43, 44 et 45 du dispositif de protection peuvent être fixés à la partie supérieure 3 du boîtier 1 pour assurer une protection contre les particules engendrées par l'arc électrique lors de la séparation entre le contact fixe 6 et le contact mobile 8.

Si, comme pour le disjoncteur de la figure 1, les surfaces de contact de la première pièce 31 et de la deuxième pièce 32 sont de forme cylindrique, les éléments 43 et 44 sont également de forme cylindrique et sont situés de part et d'autre des contacts fixes 6 et mobile 8. L'élément 45 possède alors la forme d'un anneau.

## Revendications

1. Dispositif de protection contre les particules engendrées par un arc électrique lorsqu'une première pièce électriquement conductrice (31) et une deuxième pièce électriquement conductrice (32) d'un ensemble de connexion électrique sont séparées l'une de l'autre, la première pièce électriquement conductrice (31) et la deuxième pièce électriquement conductrice (32) possédant chacune une surface de contact de forme cylindrique et la séparation de la première et de la deuxième pièce se faisant par glissement relatif de l'une des surfaces de contact sur l'autre surface de contact, le dispositif de protection comprenant un élément de protection (43) disposé à proximité de l'endroit de la séparation de la première pièce (31) et de la deuxième pièce (32) et en regard de l'une des faces de contact pour faire écran auxdites particules, l'élément de protection (43) étant de forme cylindrique et situé à l'extérieur des formes cylindriques de la première et de la deuxième pièce, **caractérisé en ce que** le dispositif comprend un autre élément de protection (44) de forme cylindrique situé à l'intérieur des formes cylindriques de la première et de la deuxième pièce.

2. Dispositif de protection selon la revendication 1, dans lequel l'élément de protection (43) ou l'autre élément de protection (44) sont métalliques ou métallisés.

3. Dispositif de protection selon la revendication 1, dans lequel l'élément de protection (43) ou l'autre élément de protection (44) sont en matériau électriquement isolant.

4. Dispositif de protection selon l'une quelconque des revendications 1 à 3, comprenant un élément de protection supplémentaire (45) en forme d'anneau ou en secteur d'anneau, situé à l'intérieur des formes cylindriques de la première et de la deuxième pièce, sensiblement perpendiculairement à une direction de glissement des surfaces de contact entre elles et faisant face à une surface de contact découverte par le glissement des surfaces de contact entre elles.

5. Dispositif de protection selon la revendication 4, dans lequel l'élément de protection supplémentaire (45) est en matériau électriquement isolant.

6. Disjoncteur comprenant un circuit électrique principal destiné au passage du courant électrique lorsque le disjoncteur est en position fermée et un circuit électrique secondaire destiné à la fonction coupure du courant pour placer le disjoncteur en position ouverte, le circuit électrique principal comprenant un ensemble de connexion électrique équipé d'un dispositif de protection contre les particules engendrées par un arc électrique selon l'une quelconque des revendications 1 à 5.

## Patentansprüche

1. Vorrichtung zum Schutz vor Partikeln, die von einem elektrischen Lichtbogen dann erzeugt werden, wenn ein erstes elektrisch leitendes Teil (31) und ein zweites elektrisch leitendes Teil (32) einer elektrischen Verbindungsanordnung voneinander getrennt werden, wobei das erste elektrisch leitende Teil (31) und das zweite elektrisch leitende Teil (32) jeweils eine zylinderförmige Kontaktfläche aufweisen und die Trennung des ersten und des zweiten Teils durch relative Gleitbewegung der einen Kontaktfläche zur anderen Kontaktfläche erfolgt, wobei die Schutzvorrichtung ein Schutzelement (43) aufweist, das nahe bei der Stelle der Trennung des ersten Teils (31) und des zweiten Teils (32) und gegenüber von einer der Kontaktflächen angeordnet ist, um zum Schutz vor den Partikeln zu dienen, wobei das Schutzelement (43) zylinderförmig ist und außerhalb der zylindrischen Formen des ersten und des zweiten Teils liegt, **dadurch gekennzeichnet, dass** die Vorrichtung ein weiteres zylinderförmiges Schutzelement (44) aufweist, das innerhalb der zylindrischen Formen des ersten und des zweiten Teils liegt.

2. Schutzvorrichtung nach Anspruch 1, wobei das Schutzelement (43) bzw. das weitere Schutzelement (44) metallisch oder metallisiert sind.

3. Schutzelement nach Anspruch 1, wobei das Schutzelement (43) bzw. das weitere Schutzelement (44) aus einem elektrisch isolierenden Material bestehen.

4. Schutzvorrichtung nach einem der Ansprüche 1 bis 3, enthaltend ein zusätzliches Schutzelement (45) in Form eines Rings bzw. Ringsektors, das innerhalb der zylindrischen Formen des ersten und des zweiten Teils im Wesentlichen senkrecht zur Gleitrichtung der Kontaktflächen zueinander liegt und einer Kontaktfläche gegenüberliegt, die durch die Gleitbewegung der Kontaktflächen zueinander abgedeckt wird.

5. Schutzvorrichtung nach Anspruch 4, wobei das zusätzliche Schutzelement (45) aus elektrisch isolierendem Material besteht.

6. Schalter mit einem Hauptstromkreis, der für den Durchtritt des elektrischen Stroms bestimmt ist, wenn der Schalter in Schließstellung ist, und einen Nebenstromkreis, der für die Stromtrennfunktion bestimmt ist, um den Schalter in die Offenstellung zu bringen, wobei der Hauptstromkreis eine elektrische Verbindungsanordnung aufweist, die mit einer Schutzvorrichtung zum Schutz vor Partikeln nach einem der Ansprüche 1 bis 5 versehen ist, die von einem elektrischen Lichtbogen erzeugt werden.

## Claims

1. A protection device for providing protection against the particles generated by an electric arc when a first electrically conductive part (31) and a second electrically conductive part (32) of an electrical connection unit are separated from each other, the first and the second electrically conductive parts each having a contact surface of cylindrical shape and separation of the first and second parts is performed by relative sliding of one of the contact surfaces on the other contact surface, the protection device including a protection element (43) disposed in the proximity of the place at which the first part (31) and the second part (32) separate and disposed facing one of the contact surfaces in order to form a shield against said particles, the protection element (43) being of cylindrical shape and located outside the cylindrical shapes of the first and second parts, **characterized in that** the device comprises an other protection element of cylindrical shape (44) located inside the cylindrical shapes of the first and the second parts.

2. A protection device according to claim 1, wherein the protection element (43) or the other protection element (44) are made of metal or are metal-plated.

3. A protection device according to claim 1, wherein the protection element (43) or the other protection element (44) are made of electrically insulating material.

4. A protection device according to any one of claims 1 to 3, including a supplementary protection element (45) in the form of a ring or a ring sector, located inside the cylindrical shapes of the first and second parts, substantially perpendicular to a sliding direction of the contact surfaces relative to each other and facing a contact surface that is uncovered by the contact surfaces sliding relative to each other.

5. A protection device according to claim 4, wherein the supplementary protection element (45) is made of electrically insulating material.

6. A circuit breaker including a main electrical circuit intended for passing electric current when the circuit breaker is in the closed position and a secondary electrical circuit intended for interrupting current in order to place the circuit breaker in the open position, the main electrical circuit including an electrical connection unit fitted with a protection device according to any one of claims 1 to 5 for providing protection against the particles generated by an electric arc.
